# FASCICULE DE BREVET EUROPEEN

(11) **EP 1 496 160 B1**
(45) Date de publication et mention de la délivrance du brevet: **24.02.2010**
(21) Numéro de dépôt: 04356119.0
(22) Date de dépôt: 01.07.2004
(51) Int. Cl.: E01F 15/04

(54) **Ecarteur pour poteau de lisse de barrière de sécurité routière ou autoroutière**
Abstandshalter für den Pfosten einer Strassenleitplanke
Spacer for the post of a road or motorway crash barrier

(30) Priorité: 09.07.2003 FR 0308629
(43) Date de publication de la demande: 12.01.2005
(73) Titulaire: LES PROFILES DU CENTRE, 03500 Saint Pourçain sur Sioule (FR)
(72) Inventeur: Brousse, Franck, 03220 Treteau (FR); Gerbaud, Franck, 03500 Saint Pourçain sur Sioule (FR)
(74) Mandataire: Thivillier, Patrick

(56) Documents cités:
- EP-A- 0 356 686
- EP-A- 0 655 534
- DE-A- 1 759 575
- FR-A- 2 169 997

## Description

L'invention se rattache au secteur technique des glissières de sécurité destinées à être positionnées le long des routes ou autoroutes, pour retenir les véhicules en cas d'accident.

D'une manière parfaite connue pour un homme du métier, une glissière de sécurité comprend, pour l'essentiel, au moins une lisse horizontale supportée par des poteaux fixés dans le sol. Les lisses sont assemblées bout à bout par tout moyen connu et approprié pour assurer une parfaite continuité au niveau des zones de jonction. On distingue essentiellement les glissières de sécurité métalliques et les glissières de sécurité bois.

En ce qui concerne les glissières de sécurité métalliques, les lisses présentent une section transversale profilée délimitant généralement plusieurs ondulations formées dans le sens de la longueur. Par exemple, ce type de lisse peut présenter un profil sensiblement en forme d'oméga.

En ce qui concerne les glissières bois, les lisses peuvent être constituées par un rail métallique de section transversale sensiblement en U sur lequel est fixé un rondin en bois présentant, sur la totalité de sa longueur, une mortaise pour l'encastrement dudit profilé.

Le plus souvent, la fixation des lisses sur les poteaux, s'effectue par l'intermédiaire d'un organe écarteur. La fonction de ces écarteurs est donc d'assurer la fixation des lisses à une certaine distance des poteaux supports.
Généralement, ces écarteurs sont constitués par un élément monobloc délimitant deux ailes verticales parallèles réunies par une partie de fixation avec la lisse et une partie de fixation avec le poteau. Ces parties de fixation présentent, par exemple, des trous débouchants pour l'engagement d'organes d'assemblage du type boulons.

Compte tenu de ces dispositions, il apparaît que les organes écarteurs ont essentiellement pour but d'assurer la fixation des lisses à une certaine distance des poteaux support. Autrement dit, les organes écarteurs ne sont pas particulièrement agencés pour assurer, par exemple, une fonction d'amortissement sous l'effet de chocs. Le seul amortissement obtenu résulte uniquement d'une éventuelle déformation de leur section transversale, ce qui n'est pas satisfaisant.

Le Brevet EP 0356686 divulgue une glissière de sécurité métallique comprenant un poteau de soutien et une entretoise faisant office d'écarteur. L'écarteur reçoit, d'un côté, un support sur lequel est fixée la glissière en tant que telle, ledit support étant monté avec capacité d'oscillation.
Pour amortir le mouvement oscillant du support, ce dernier est accouplé à l'écarteur au moyen d'une cheville susceptible de coopérer avec différents trous disposés selon une rangée courbe.
Une telle solution technique est de mise en oeuvre délicate, nécessitant la mise en place d'éléments rapportés avec les risques de perte en résultant.

L'invention s'est fixée pour but de remédier à ces inconvénients, de manière simple, sûre, efficace et rationnelle.

Le problème que se propose de résoudre l'invention est d'améliorer l'effet d'amortissement en cas de choc contre la lisse notamment, d'une manière progressive.

Pour résoudre un tel problème, il a été conçu et mis au point un écarteur pour poteau de lisse de barrière de sécurité routière ou autoroutière comprenant une partie de fixation avec la lisse et une partie de fixation avec le poteau, ledit écarteur présentant, des agencements aptes à faire office d'absorbeur d'énergie , selon l'enseignement du document EP 0356686.

Pour résoudre le problème posé d'amortir l'énergie résultant du choc, les agencements aptes à faire office d'amortisseur d'énergie sont conformes aux caractéristiques de la revendication 1.

Pour résoudre le problème posé de permettre le basculement ou pivotement de l'écarteur supportant la lisse par rapport au poteau, la plaque de fixation avec le poteau présente des agencements pour être fixée en partie haute des ailes et éventuellement en partie basse.

Pour résoudre le problème posé d'assurer l'accouplement de la plaque entre les ailes de l'écarteur, de manière à réaliser une fixation temporaire apte à permettre l'effet de basculement, les agencements de la plaque sont constitués par des échancrures délimitant une zone de fixation supérieure et une zone de fixation inférieure.

A partir de cette forme de réalisation, la zone de fixation supérieure est plus importante que la zone de fixation inférieure. La zone de fixation supérieure est constituée par un rebord équerré.

L'invention est exposée ci-après plus en détail à l'aide des figures des dessins annexés dans lesquels :
- les figures 1 et 2 sont des vues en perspective de l'écarteur ;
- la figure 3 est une vue de dessus de l'écarteur ;
- la figure 4 est une vue de côté correspondant à la figure 3 ;
- la figure 5 est une vue en coupe transversale considérée selon la ligne 5-5 de la figure 4 ;
- la figure 6 montre une forme de réalisation de la plaque de fixation de l'écarteur par rapport au poteau ;
- la figure 7 est une vue en perspective montrant un exemple de fixation d'une lisse par rapport à un poteau, au moyen d'un écarteur selon l'invention ;
- la figure 8 est une vue correspondant à la figure 7 montrant les déformations de l'écarteur en cas de chocs sur la lisse.

On rappelle, d'une manière parfaitement connue pour un homme du métier, qu'une barrière ou glissière de sécurité routière, comprend au moins une lisse horizontale (L) fixée sur des éléments support ou poteaux (P) maintenus au sol. Cette fixation s'effectue par l'intermédiaire d'éléments écarteurs (E). Comme indiqué, la lisse (L) peut présenter un profil en section délimitant des ondes longitudinales, dans le cas de glissières de sécurité métalliques. Ou bien cette lisse (L) peut être constituée par un fer de section transversale sensiblement en U dont les ailes sont repliées pour délimiter un rail interne de fixation. Ce profilé en U peut être engagé dans une mortaise que présente un rondin en bois (R) en vue de sa fixation.
Les figures 7 et 8 montrent une application de l'écarteur pour la fixation de ce type de glissières « bois », ces exemples étant donnés à titre indicatif nullement limitatif.

L'écarteur (E) selon l'invention est constitué par un corps (1) de section transversale sensiblement quadrangulaire délimitant deux ailes verticales parallèles (1a) et (1b) entretoisées, à chacune de leur extrémité, par une partie de fixation (1c) avec la lisse (L) et une partie de fixation (1d) avec le poteau (P).

Selon l'invention, chacune des ailes (1a) et (1b) présente des agencements aptes à faire office d'absorbeur d'énergie sous l'effet d'un choc. Ces agencements sont constitués par une déformation de chacune desdites ailes, constituant une pliure verticale (1e). Avantageusement, cette pliure verticale (1e) forme deux ailes disposées angulairement, selon un angle d'environ 80° par exemple, en délimitant deux ailes de longueur inégale. L'aile de plus grande longueur est située du côté de la partie de fixation (1c) avec la lisse (L). A noter que la partie de fixation (1c) et les ailes (1a) et (1b) sont principalement constituées à partir d'une tôle convenablement repliée. La partie de fixation (1c), qui constitue une plaque d'appui, présente un trou (1c1) pour l'engagement d'un organe d'assemblage du type boulon apte à coopérer avec des agencements de la lisse (L).

Selon une autre caractéristique de l'invention, l'organe écarteur (1) présente des agencements aptes à permettre son pivotement par rapport au poteau (P) sous l'effet d'un choc. Dans ce but, la partie de fixation (1d) est constituée par une plaque montée à l'extrémité des ailes (1a) et (1b), avec capacité de pivotement vers le bas, à l'intérieur desdites ailes. Pour obtenir cette fonction, la plaque (1d) est fixée entre les ailes (1a) et (1b), d'une manière rapportée, et présentent des agencements spécifiques pour permettre, à la fois, la fixation de l'écarteur par rapport au poteau, et le basculement dudit écarteur par rapport audit poteau sous l'effet d'un choc.

Comme le montre notamment la figure 6, la plaque arrière de fixation (1d) présente, le long de ses bords verticaux, des échancrures (1d1) délimitant une zone de fixation supérieure (1d2) et une zone de fixation inférieure (1d3). La zone de fixation supérieure (1d2) est constituée par un rebord sensiblement équerré, de manière à constituer une zone à partir de laquelle va basculer l'ensemble écarteur (E) sous l'effet du choc. Inversement, la zone de fixation (1d3), qui est peu importante, constitue une portée d'assemblage réduite pour être facilement détachable en cas de choc. Autrement dit, la zone de fixation supérieure (1d1) est permanente, tandis que la zone de fixation inférieure est temporaire.

Compte tenu des caractéristiques à la base de l'invention, il apparaît que, sous l'effet d'un choc exercé sur la lisse (L), les pliures verticales (1e) font office d'amortisseur, en étant progressivement déformées tandis qu'au niveau de la plaque de fixation arrière (1d), l'écarteur a tendance à basculer par rapport à la zone de fixation (1d1), sous l'effet de la rupture de la zone d'assemblage inférieure (1d3). Sous l'effet de ce basculement, les ailes coiffent la section transversale externe du poteau (figure 8). Compte tenu de ces dispositions, la lisse n'a pas tendance à se soulever, mais à demeurer parallèle sous l'effet du choc.

Bien évidemment, la plaque de fixation arrière (1d) présente tout type d'agencement pour être fixée sur le poteau. Par exemple, cette plaque (1d) présente une ouverture (1d4) pour l'engagement d'un organe d'assemblage du type boulon coopérant, d'une manière connue, avec des agencements du poteau support.

Les avantages ressortent bien de la description.

## Revendications

1. Ecarteur pour poteau de lisse de barrière de sécurité routière ou autoroutière comprenant une partie de fixation (1c) avec la lisse (L) et une partie de fixation (1d) avec le poteau (P), et présentant des agencements (1e) aptes à faire office d'absorbeur d'énergie sous l'effet d'un choc, **caractérisé en ce que** les agencements aptes à faire office d'amortisseur d'énergie sont constitués par au moins une pliure (1e) formée verticalement, dans chacune des deux ailes (1a) et (1b) solidaires de la partie de fixation (1c) avec la lisse, la partie de fixation (1d) avec le poteau étant constituée par une plaque montée entre les ailes (1a) et (1b) avec capacité de pivotement vers le bas à l'intérieur desdites ailes, afin de permettre le pivotement dudit écarteur par rapport audit poteau sous l'effet du choc.

2. Ecarteur selon la revendication 1, **caractérisé en ce que** la plaque (1d) présente des agencements pour être fixée en partie haute des ailes (1a) et (1b) et éventuellement en partie basse.

3. Ecarteur selon la revendication 2, **caractérisé en ce que** les agencements de la plaque (1d) sont constitués par des échancrures (1d1) délimitant une zone de fixation supérieure (1d2) et une zone de fixation inférieure (1d3).

4. Ecarteur selon la revendication 3, **caractérisé en ce que** la zone de fixation supérieure (1d2) est plus importante que la zone de fixation inférieure (1d3).

5. Ecarteur selon la revendication 4, **caractérisé en ce que** la zone de fixation supérieure (1d2) est constituée par un rebord sensiblement équerré.

## Claims

1. Spreader for a road or motorway safety barrier guard rail post including a part for attachment (1c) to the guard rail (L) and a part for attachment (1d) to the post (P) and having arrangements (1e) capable of acting as an energy absorber under the effect of an impact, **characterized in that** the arrangements capable of acting as an energy damper are constituted by at least one fold (1e) formed vertically, in each of the two wings (1a) and (1b) integral with the part for attachment (1c) to the guard rail, the part for attachment (1d) to the post being constituted by a plate mounted between the wings (1a) and (1b) with capacity for downward pivoting inside said wings, in order to allow said spreader to pivot relative to said post under the effect of the impact.

2. Spreader as claimed in claim 1, **characterized in that** the plate (1d) has arrangements so that it can be secured at the upper part of the wings (1a) and (1b) and possibly at the lower part.

3. Spreader as claimed in claim 2, **characterized in that** the arrangements of the plate (1d) are constituted by notches (1d1) defining an upper attachment area (1d2) and a lower attachment area (1d3).

4. Spreader as claimed in claim 3, **characterized in that** the upper attachment area (1d2) is larger than the lower attachment area (1d3).

5. Spreader as claimed in claim 4, **characterized in that** the upper attachment area (1d2) is constituted by a substantially squared flange.

## Patentansprüche

1. Abstandsstück für Pfosten von Sicherheitsleitplanken an Straßen oder Autobahnen mit einem Teil (1c) zur Befestigung mit der Leiste (L) und einem Teil (1d) zur Befestigung mit dem Pfosten (P) und mit Vorkehrungen (1e), die geeignet sind, unter Stoßeinwirkung als Energieabsorber zu dienen, **dadurch gekennzeichnet, dass** die als Energieabsorber dienenden Vorkehrungen aus mindestens einem Knick (1e) bestehen, der senkrecht in jedem der beiden Flügelteile (1a und 1b) ausgeformt ist, die fest mit dem Teil (1c) zur Befestigung mit der Leiste verbunden sind, wobei der Teil (1d) zur Befestigung mit dem Pfosten aus einer Platte besteht, die zwischen den Flügelteilen (1a und 1b) angebracht ist und innerhalb der besagten Flügelteile nach unten geschwenkt werden kann, um bei Stoßeinwirkung das Drehen des besagten Abstandsstücks gegenüber dem Pfosten zu ermöglichen.

2. Abstandsstück nach Anspruch 1, **dadurch gekennzeichnet, dass** die Platte (1d) Vorkehrungen zur Befestigung am oberen Teil der Flügelteile (1a und 1b) und eventuell am unteren Teil aufweist.

3. Abstandsstück nach Anspruch 2, **dadurch gekennzeichnet, dass** die Vorkehrungen der Platte (1d) aus Einkerbungen (1d1) bestehen, die eine obere Befestigungszone (1d2) und eine untere Befestigungszone (1d3) abgrenzen.

4. Abstandsstück nach Anspruch 3, **dadurch gekennzeichnet, dass** die obere Befestigungszone (1d2) größer ist als die untere Befestigungszone (1d3).

5. Abstandsstück nach Anspruch 4, **dadurch gekennzeichnet, dass** die obere Befestigungszone (1d2) aus einer Randleiste besteht, die ziemlich genau im rechten Winkel abgewinkelt ist.
